# EUROPÄISCHE PATENTSCHRIFT

(11) **EP 1 765 697 B1**
(45) Veröffentlichungstag und Bekanntmachung des Hinweises auf die Patenterteilung: **22.10.2008**
(21) Anmeldenummer: 05754391.0
(22) Anmeldetag: 17.06.2005
(51) Int. Cl.: B65D 83/54

(54) **DOSIERVENTIL UND VORRICHTUNG ZUR ABGABE EINER VORZUGSWEISE KOSMETISCHEN FLÜSSIGKEIT**
METERING VALVE AND DEVICE FOR DISPENSING A PREFERABLY COSMETIC LIQUID
SOUPAPE DE DOSAGE ET DISPOSITIF DE DISTRIBUTION D'UN LIQUIDE DE PREFERENCE COSMETIQUE

(30) Priorität: 17.06.2004 DE 102004029146; 16.07.2004 DE 102004034626
(43) Veröffentlichungstag der Anmeldung: 28.03.2007
(73) Patentinhaber: Seaquist Perfect Dispensing GmbH, 44319 Dortmund (DE)
(72) Erfinder: NEUHAUS, Reinhard, 58675 Hemer (DE); JASPER, Bernhard, 45731 Waltrop (DE)
(74) Vertreter: Gesthuysen, von Rohr & Eggert
(86) Internationale Anmeldenummer: PCT/EP2005/006532
(87) Internationale Veröffentlichungsnummer: WO 2005/123543

(56) Entgegenhaltungen:
- WO-A-20/04022143
- US-A- 2 721 010
- US-A- 2 837 249
- US-A- 3 055 560
- US-A- 5 769 283
- US-A1- 2003 071 080
- PATENT ABSTRACTS OF JAPAN Bd. 1996, Nr. 02, 29. Februar 1996 (1996-02-29) -& JP 07 251884 A (SEIICHI KITABAYASHI; others: 01), 3. Oktober 1995 (1995-10-03)

## Beschreibung

Die vorliegende Erfindung betrifft ein Dosierventil zur Abgabe einer vorzugsweise kosmetischen Flüssigkeit gemäß dem Oberbegriff des Anspruchs 1, eine Vorrichtung mit einem derartigen Dosierventil, ein Verfahren zum Herstellen eines derartigen Dosierventils und eine Verwendung eines derartigen Dosierventils oder einer derartigen Vorrichtung.

Unter dem Begriff "kosmetische Flüssigkeit" sind in einem engeren Sinn Haarspray, Haarlack, ein Deodorant, ein Schaum, ein Gel, ein Farbspray, ein Sonnen- oder Hautpflegemittel o. dgl, zu verstehen. Vorzugsweise werden in einem weiteren Sinn aber auch sonstige Körperpflegeprodukte, Reinigungsprodukte, Kosmetika o. dgl., und auch Suspensionen und Fluide, insbesondere mit Gasphasen, umfaßt. Jedoch können als sonstige Flüssigkeiten, beispielsweise Luftverbesserer, und insbesondere auch technische Flüssigkeiten und Fluide, wie Rostlöser o, dgl., eingesetzt werden. Nachfolgend wird jedoch aus Vereinfachungsgründen und aufgrund des Nutzungsschwerpunkts oft nur von kosmetischer Flüssigkeit gesprochen.

Aus der US 2002/190085 A1 ist eine Vorrichtung zur dosierten Zerstäubung einer kosmetischen Flüssigkeit bekannt, wobei ein die Flüssigkeit enthaltender Behälter ein Dosierventil mit einem bewegbaren Ventilelement in einem Ventilgehäuse aufweist. Das Ventilelement bildet zusammen mit dem Ventilgehäuse ein zulaufseitiges Einlaßventil und ein abgabeseitiges Auslaßventil. Das Ventilelement ist vorzugsweise mit einem aufgesteckten Sprühkopf o. dgl. zur Abgabe und Zerstäubung der Flüssigkeit versehen. Durch Niederdrücken des Sprühkopfes wird das Ventilelement axial bewegt, wodurch zunächst das zulaufseitige Einlaßventil des Dosierventils geschlossen und erst anschließend das abgabeseitige Auslaßventil des Dosierventils geöffnet wird. Dann kann die vorzugsweise ein Treibmittel enthaltende Flüssigkeit aus dem im Ventilgehäuse gebildeten Dosierraum entweichen und vom angeschlossenen Sprühkopf zerstäubt und ausgegeben werden.

Die WO 2004/U22143 A2 betrifft ein Dosierventil zur dosierten Abgabe eines unter Druck stehenden kosmetischen Fluides. Das Dosierventil weist ein Ventilgehäuse und ein bewegbares Ventilelement auf Am Ventilelement ist ein gegen die Längsachse des Ventilelementes geneigter rotationssymmetrischer Abschnitt ausgebildet. In einer umlaufenden Nut auf dem rotationssymmetrischen Abschnitt des Ventilelements ist ein Dichtelement angeordnet. Das Dichtelement kann an das Ventilelement angespritzt sein.

Die US 2,837,249 betrifft ein Dosierventil zur dosierten Abgabe einer kosmetischen Flüssigkeit. Das Dosierventil weist ein Ventilgehäuse und ein bewegbares Ventilelement auf Mit einer einlaßseitige und abgabeseitigen Dichtung bildet das Ventilelement ein zulaufseitiges Einlaßventil und ein abgabeseitiges Auslaßventil. Eine Rückstellfeder spannt das Ventilelement vor. Die Feder drückt die einlaßseitige Dichtung gegen das Gehäuse.

Aus der Druckschrift JP 0 725 1884 ist ein Dosierventil zur dosierten Zerstäubung einer kosmetischen Flüssigkeit bekannt, wobei ein die Flüssigkeit enthaltender Behälter ein Dosierventil mit einem bewegbaren Ventilelement in einem Ventilgehäuse aufweist. Das Ventilelement bildet zusammen mit dem Ventilgehäuse ein zulaufseitiges Einlaßventil und ein abgabeseitiges Auslaßventil. Eine Rückstellfeder spannt das Ventilelement vor. Die Feder drückt die einlaßseitige Dichtung gegen das Gehäuse.

Die Druckschrift US 5,769,283 betrifft ein Aerosolbehälter zur Zerstäubung von kosmetischen Flüssigkeiten, wobei der die Flüssigkeit enthaltende Behälter ein Dosierventil mit einem bewegbaren Ventilelement in einem Ventilgehäuse aufweist. Eine Dosierkammer wird durch eine Führungsbuchse, die konzentrisch von einer elastischen Hülse umgeben ist, gebildet. Die Hülse funktioniert gleichzeitig als einlaßseitiges Dichtelement und in Verbindung mit dem Ventilelement als Einlaßventil. Das Ventilelement ist durch eine Spannfeder gegen die Führungsbuchse vorgespannt. Die elastische Hülse ist durch das Ventilgehäuse und durch die Führungsbuchse am Gehäuse festgelegt.

Die Druckschrift US 3,055,560 offenbart ein Dosierventil zur dosierten Abgabe von unter Druck stehenden Flüssigkeiten. Das Dosierventil weist ein Ventilgehäuse mit einem bewegbaren Ventilelement, sowie ein einlaßseitiges und ein auslaßseitiges Dichtelement auf. Mittels der Dichtelemente bildet das bewegbare Ventilelement ein einlaßseitiges Einlaßventil und ein auslaßseitiges Abgabeventil. Das einlaßseitige Dichtelement ist am Ventilelement durch einen ringförmigen Absatz am Ende des Ventilelements und durch eine Spiralfeder, die sich an der oberen Fläche einer das Dichtelement bedeckenden Scheibe und an einem gegenüberliegenden Absatz des Ventilelements abstützt, verschiebbar gesichert. Zur Vorspannung des Ventilelements ist eine weitere Spannfeder am Ventilelement angeordnet.

Aus der Druckschrift US 2,721,010 ist ein Dosierventil zur dosierten Zerstäubung von unter Druck stehenden Flüssigkeiten bekannt. Das Dosierventil weist ein Ventilgehäuse, ein bewegbares Ventilelement und ein einlaßseitiges Dichtelement und ein abgabeseitiges Dichtelement auf. Gemeinsam mit den Dichtungen bildet das Ventilelement ein zulaufseitiges Einlaßventil und ein abgabeseitiges Auslaßventil. Das einlaßseitige Dichtelement ist am Ventilgehäuse durch eine Dichtungshalterung festgelegt.

Zum Füllen von Behältern mit einer kosmetischen Flüssigkeit unter Druck wird neben dem sogenannten "Undercup"-Verfahren, bei dem das Füllen durch Abheben bzw. vor dem Aufsetzen eines Deckels mit dem Dosierventil auf den Behälter, also vor dem endgültigen Schließen des Behälters unter Umgehung des Dosierventils erfolgt, zunehmend die sogenannte "Druckbefüllung" eingesetzt, bei der das Füllen durch das Dosierventil hindurch bzw. am Dosierventil vorbei zwischen dem Deckel und einem abgabeseitigen Dichtelement des Dosierventils erfolgt. Beim Füllen werden zunehmend höhere Fülldrücke eingesetzt, um die Füllzeit zu reduzieren.

Die bekannten Dosierventile sind für die Druckbefüllung und/oder zur Abdichtung nicht ideal und/oder gestatten keine optimale Sicherung der Dichtung bei einfachem Aufbau.

Der vorliegenden Erfindung liegt die Aufgabe zugrunde, ein Dosierventil und eine Vorrichtung zur dosierten Abgabe einer vorzugsweise kosmetischen Flüssigkeit sowie ein Verfahren zur Herstellung eines derartigen Dosierventils oder einer derartigen Vorrichtung anzugeben, wobei das Dosierventil einfach herstellbar, besser dichtet und/oder universeller einsetzbar ist.

Die obigen Aufgabe wird durch ein Dosierventil gemäß Anspruch 1, eine Vorrichtung gemäß Anspruch 10, ein Verfahren gemäß Anspruch 12 gelöst. Vorteilhafte Weiterbildungen sind Gegenstand der Unteransprüche.

Gemäß einer grundlegenden Idee der vorliegenden Erfindung ist das Dichtungselement am Ventilelement mittels einer dem Ventilelement zugeordneten Rückstellfeder festgelegt. Dies gestattet eine sichere Festlegung des Dichtelements bei einfachem Aufbau und einfacher Herstellung des Dosierventils, da eine Rückstellfeder üblicherweise ohnehin eingebaut wird. Weitere Maßnahmen, beispielsweise ein Einklemmen des Dichtungselements zwischen Ventilgehäuseteilen, erübrigen sich. Dies gestattet daher eine Vereinfachung des Aufbaus und der Montage des Dosierventils.

Ein Aspekt liegt darin, das Dichtungselement zumindest abschnittsweise im wesentlichen ring- oder hülsenförmig auszubilden. Bei geschlossenem Einlaßventil dichtet das Dichtungselement zumindest im wesentlichen radial. Das Dichtungselement ist - zumindest im dichtenden Bereich - entweder radial innen oder außen abgestützt. Dies ermöglicht eine gegenüber dem Stand der Technik bessere Abdichtung, insbesondere da das vorzugsweise aus einem weichen Material bestehende Dichtungselement radial nicht ausweichen kann.

Bedarfsweise können der Ventilsitz bzw, das Dichtungselement auch konisch ausgebildet sein, um einen optimalen radialen Dichtsitz im geschlossenen Zustand zu erreichen.

Das Dichtungselement zur Abdichtung zwischen dem Ventilelement und dem Ventilgehäuse bei geschlossenem Einlaßventil besteht vorzugsweise aus einem weicheren oder elastischeren Material als das Ventilelement und das Ventilgehäuse. Dies ermöglicht eine stabile Ausbildung des Dosierventils, insbesondere des Ventilgehäuses, das dementsprechend besser höheren Treibmittel- und Fülldrücken standhalten kann. Daher sind das vorschlagsgemäße Dosierventil und eine mit einem derartigen Dosierventil versehene Vorrichtung universell einsetzbar.

Gemäß einer besonders bevorzugten Ausführungsform ist das Dichtungselement unmittelbar an das Ventilelement angespritzt. Dies kann beispielsweise direkt in der Spritzgießform für das Ventilelement erfolgen, Bedarfsweise kann das Dichtungselement auch als vorgefertigtes Teil in die Spritzgießform eingesetzt und das Ventilelement an das Dichtungselement angespritzt werden. In beiden Fällen wird eine besonders einfache und kostengünstige Herstellung ermöglicht, wobei die Montage in der bisher üblichen Weise ohne zusätzlichen Montageschritt für das Dichtungselement erfolgen kann.

Entsprechende Vorteile ergeben sich, wenn das Dichtungselement am Ventilelement insbesondere durch Aufstecken angebracht wird.

Vorzugsweise ist das Dichtungselement im Bereich eines freien Endes am Ventilelement angeordnet. Dies ist insbesondere einer entsprechend endseitigen Anordnung des Einlaßventils und einem möglichen Aufstecken des Dichtungselements auf das Ventilelement zuträglich.

Jedoch kann das Dichtungselement beispielsweise auch in einem von dem Ende des Ventilelements beabstandeten Bereich des Ventilelements angeordnet, insbesondere angespritzt sein.

Vorzugsweise sind das Dichtungselement, das Ventilelement und das Ventilgehäuse jeweils aus Kunststoff spritzgegossen, um eine kostengünstige Massenfertigung zu ermöglichen.

Vorzugsweise erfolgt das Spritzgießen mit einer derartigen Präzision und eine derartige Wahl der Materialien, daß keine Nachbearbeitung zur Erzielung der gewünschten Dichtwirkung erforderlich ist.

Insbesondere ist das Dichtungselement selbstsichernd ausgebildet. Dies kann beispielsweise dadurch erreicht werden, daß das Dichtungselement in eine vorzugsweise hinterschnittene Aussparung des Ventilelements eingreift. Besonders bevorzugt wird dies jedoch dadurch erreicht, daß das Dichtungselement unmittelbar an das Ventilelement angespritzt wird oder umgekehrt, um einen nichtlösbaren Verbund zu bilden.

Ganz besonderes bevorzugt bildet das Ventilelement sowohl das Einlaßventil als auch das Auslaßventil des Dosierventils. Hierzu ist das Ventilelement vorzugsweise zumindest im wesentlichen starr ausgebildet, insbesondere in Betätigungs- bzw. axialer Richtung.

Besonders bevorzugt wird das Dosierventil zur dosierten Abgabe einer kosmetischen Flüssigkeit verwendet, die Partikel enthält, wobei verteilte Vorsprünge in einem Dosierraum des Dosierventils zur temporären Ablagerung der Partikel verwendet werden, um einem bodenseitigen Absetzen der Partikel und insbesondere Zusetzen des Einlaßventils entgegenzuwirken, wobei die auf den Vorsprüngen abgesetzten Partikel von der Flüssigkeit bei der Abgabe mit ausgetragen werden. So wird eine bessere Verteilung der Partikel in der ausgetragenen Flüssigkeit ermöglicht. Dies ist für partikelhaltige Formulierungen bzw. Suspensionen, die zunehmend verwendet werden, zuträglich, um möglichst gleichmäßige Verteilungen und damit einheitliche Eigenschaften sicherstellen zu können.

Weitere Vorteile, Merkmale, Eigenschaften und Aspekte der vorliegenden Erfindung ergeben sich aus der folgenden Beschreibung der bevorzugten Ausführungsform anhand der Zeichnung. Es zeigt:
- Fig. 1: eine schematische Schnittdarstellung einer vorschlagsgemäßen Vorrichtung mit einem vorschlagsgemäßen Dosierventil zur dosierten Abgabe einer kosmetischen Flüssigkeit gemäß einer ersten Ausführungsform;

Fig. 1 zeigt in einer schematischen Schnittdarstellung eine vorschlagsgemäße Vorrichtung 1 mit einem Dosierventil 2 zur dosierten Abgabe einer vorzugsweise kosmetischen Flüssigkeit 3 o. dgl. Insbesondere erfolgt eine Abgabe der Flüssigkeit 3 über einen nicht dargestellten, an das Dosierventil 2 angeschlossenen - vorzugsweise darauf aufgesteckten - Sprühkopf zur Zerstäubung und Ausgabe der Flüssigkeit 3.

Die Flüssigkeit 3 steht unter Druck oder ist unter Druck setzbar. Insbesondere enthält die Flüssigkeit 3 ein Treibmittel, vorzugsweise ein flüchtiges und/oder brennbares Treibmittel, komprimiertes Gas, Kohlendioxid o. dgl. Besonders bevorzugt handelt es sich bei der kosmetischen Flüssigkeit 3 im eingangs genannten Sinne um eine partikelhaltige Mischung bzw, Suspension.

Die Vorrichtung 1 weist ferner einen Behälter 4 für die Flüssigkeit 3 und einen das Dosierventil 2 tragenden Deckel 5 auf.

Das Dosierventil 2 weist ein bewegbares Ventilelement 6 und ein Ventilgehäuse 7 auf. Das Ventilelement 6 ist beim Darstellungsbeispiel axial - bei der Darstellung gemäß Fig. 1 vertikal - im Ventilgehäuse 7 bewegbar geführt und bildet abgabeseitig ein vorspringendes Anschlußstück 8 zum Anschluß des nicht dargestellten Sprühkopfs o. dgl.

Das Dosierventil 4 weist ein zulaufseitiges Einlaßventil 9, ein abgabeseitiges Auslaßventil 10 und einen dazwischen im Ventilgehäuse 7 gebildeten Dosierraum 11 auf.

Im Dosierraum 11 ist eine dem Ventilelement 6 zugeordnete Rückstellfeder 12 angeordnet, die das Ventilelement 6 in die dargestellte, unbetätigte Stellung, hier also nach oben, vorspannt.

In der unbetätigten Stellung ist das Auslaßventil 10 geschlossen und das Einlaßventil 9 geöffnet. In diesem Zustand ist der Dosierraum 11 mit der Flüssigkeit 3 gefüllt (in den Figuren ist dies aus Vereinfachungsgründen nicht dargestellt), wobei die Flüssigkeit 3 aus dem Behälter 4 über eine zulaufseitige Steigleitung 13 durch das offene Einlaßventil 9 in den Dosierraum 11 ein- bzw. nachströmen kann.

Beim Betätigen des Ventilelements 6 - also Herunterdrücken des Ventilelements 6 gegen die Kraft der Rückstellfeder 12 - wird zunächst das Einlaßventil 9 geschlossen und erst danach das Auslaßventil 10 geöffnet. In diesem betätigten Zustand kann dann die im Dosierraum 11 befindliche Flüssigkeit 3 über das geöffnete Auslaßventil 10 abgegeben werden, insbesondere aufgrund des genannten Treibmittel selbstständig ausströmen und beispielsweise von dem an das Anschlußstück 8 angeschlossenen, nicht dargestellten Sprühkopf versprüht bzw, zerstäubt werden. Das Dosierventil 2 gibt dementsprechend bei jeder Betätigung nur eine bestimmte bzw. dosierte Menge an Flüssigkeit 3 ab,

Beim Rückstellen des Dosierventils 2 in die unbetätigte Stellung wird erst das Auslaßventil 10 geschlossen und erst dann das Einlaßventil 9 geöffnet, um Flüssigkeit 3 in den Dosierraum 11 nachströmen zu lassen,

Das Ventilelement 6 und das Ventilgehäuse 7 sind vorzugsweise jeweils einstükkig ausgebildet und aus Kunststoff spritzgegossen, insbesondere aus einem relativ harten bzw. steifen Kunststoff, wie Polyamid oder Polyoxymethylen (POM).

Zur Abdichtung des Einlaßventils 9 im geschlossenen Zustand ist vorschlagsgemäß zusätzlich zwischen dem Ventilelement 6 und dem Ventilgehäuse 7 ein Dichtungselement 14 aus einem weicheren oder elastischeren Material als das Ventilelement 6 und das Ventilgehäuse 7 vorgesehen.

Bei der ersten, in Fig. 1 gezeigten Ausführungsform ist das Dichtungselement 14 an das Ventilelement 7 angespritzt, vorzugsweise unmittelbar in der zur Herstellung des Ventilelements 6 verwendeten Spritzgußform oder in einer separaten Spritzgußform. Alternativ kann das Dichtungselement 14 beispielsweise auch als vorgefertigtes Teil in die Spritzgußform eingelegt und das Ventilelement 6 angespritzt sein oder das Dichtungselement 14 auf das vorgefertigte Ventilelements 6 aufgesteckt sein.

Das Dichtungselement 14 umgibt das Ventilelement 6 vorzugsweise ringförmig und weist beim Darstellungsbeispiel einen kegelstumpfförmigen oder abgerundeten Einführbereich 15 auf, um ein Einführen in einen konrespondierenden Dichtungsabschnitt des Ventilgehäuses 7 zur vorzugsweise radialen Abdichtung gegen das Dichtungselement 14 bei geschlossenem Einlaßventil 9 zu erleichtern.

Das Dichtungselement 14 weist bei der ersten Ausführungsform einen seitlichen Vorsprung, insbesondere einen Ringflansch 16 o. dgl., zur Festlegung am Ventilelement 6 auf, wobei der Vorsprung bzw.. Ringflansch 16 zwischen einem Widerlager für die Rückstellfeder 12 am Ventilelement 6 und dem zugeordneten Ende der Rückstellfeder 12 angeordnet und dadurch festgelegt ist. Dies ermöglicht eine sehr sichere Festlegung des Dichtungselements 14 am Ventilelement 6, insbesondere auch wenn das Dichtungselement 14 an das Ventilelement 6 angespritzt ist, da bei unterschiedlichen Materialien ein Lösen des Dichtungselements 14 vom Ventilelement 6 nicht immer ganz ausgeschlossen werden kann.

Das Dichtungselement 14 ist vorzugsweise auch spritzgegossen, insbesondere aus einem geeigneten Elastomer, vorzugsweise aus einem thermoplastischen Elastomer (TPE), einem thermoplastischen Polyurethan (TPU) oder unter hohem Druck hergestelltem Polyethylen niedriger Dichte (LDPE).

Durch das Spritzgießen wird eine kostengünstige Massenfertigung ermöglicht, insbesondere wobei eine Nachbearbeitung der Dichtungsflächen - einerseits am Dichtungselement 14 und andererseits am Ventilelement 6 oder Ventilgehäuse 7 - nicht erforderlich ist,

Das Anspritzen des Dichtungselements 14 an das Ventilelement 6 hat den Vorteil, daß das Dichtungselement 14 kein separates Teil bildet und daher keinen separaten Montageschritt erfordert und darüber hinaus den weiteren Vorteil, daß eine sehr gute Abdichtung zwischen dem Dichtungselement 14 und dem damit verbundenen Ventilelement 6 ohne zusätzliche Maßnahmen erreichbar ist.

Bei der ersten Ausführungsform ist das Dichtungselement 14 an einem freien Ende des Ventilelements 6 derart angeordnet, daß im unbetätigten Zustand ein axialer Zulaufkanal 17 im Ventilgehäuse 7 zum Dosierraum 11 nicht blockiert wird. Im betätigten Zustand - also bei niedergedrücktem Ventilelement 6 - ist das Ventilelement 14 zumindest teilweise mit einem vorderen Ende des Ventilelements 6 in den Zuführkanal 17 zur radialen Abdichtung an einem Dichtungsabschnitt des Ventilgehäuses 7 eingeführt, Jedoch sind grundsätzlich auch andere Ventilkonstruktionen möglich, beispielsweise eine tellerartige Ausbildung und/oder eine axiale Abdichtung.

Das Auslaßventil 10 weist beim Darstellungsbeispiel ein separates Dichtungselement 18 auf, das insbesondere ringförmig ausgebildet ist und vom Ventilgehäuse 7 gegen einen Ringabschnitt des Deckels 5 dichtend gehalten ist. Das separate Dichtungselement 18 dichtet radial zu einem Schaftabschnitt des Ventilelements 6 bzw. Anschlußstücks 8 ab. Im dargestellten, unbetätigten Zustand ist das Auslaßventil 10 geschlossen und kann dementsprechend keine Flüssigkeit 3 aus dem Dosierraum 11 abgabeseitig austreten,

Beim Betätigen des Ventilelements 6 wird das Ventilelement 6 bzw. das Anschlußstück 8 derart axial verschoben, daß ein radialer Durchlaßkanal 19 an dem separaten Dichtungselement 18 vorbei in das Innere des Ventilgehäuses 7 bewegt, also zum Dosierraum 11 hin freigegeben wird (diese Stellung ist nicht dargestellt). So wird das Auslaßventil 10 geöffnet, und Flüssigkeit 3 kann aus dem Dosierraum 11 durch den Durchlaßkanal 19 in eine axiale Aussparung 20 und durch diese aus dem Anschlußstück 8 hinaus in den nicht dargestellten Sprühkopf o. dgl. ausströmen.

Insbesondere sind auch andere Ventilkonstruktionen möglich. Bedarfsweise kann das angespritzte oder ggf. auch eingespritzte Dichtungselement 14 auch für sonstige Ventile - also unabhängig von dem vorliegenden Dosierventil 2 - für derartige oder ähnliche Vorrichtungen 1 zur Abgabe und insbesondere Zerstäubung von kosmetischen Flüssigkeiten 3 eingesetzt werden.

Generell sind die vorschlagsgemäße Vorrichtung 1, und das vorschlagsgemäße Dosierventil 2 für jegliche Art von kosmetischen Flüssigkeiten 3 einsetzbar, wie bereits oben erläutert. Besonders geeignet ist jedoch die Verwendung eines derartigen oder ähnlichen Dosierventils 2 zur dosierten Abgabe einer kosmetischen Flüssigkeit 3, die Partikel enthält, wobei im Dosierraum 11 des Dosierventils 2 verteilte Vorsprünge zur temporären Ablagerung der Partikel verwendet werden, um einem bodenseitigen Absetzen der Partikel und insbesondere Zusetzen des Einlaßventils 9 des Dosierventils 2 entgegenzuwirken, und die Partikel von der Flüssigkeit 3 bei der Abgabe wieder mit ausgetragen werden. In der Gebrauchslage des Dosierventils 2 bzw, Behälters 1 sind die Vorsprünge vorzugsweise in vertikaler Richtung verteilt oder beabstandet angeordnet und besonders bevorzugt durch die Windungen der Rückstellfeder 12 und/oder sonstige Ausnehmungen, Einbuchtungen, Kanten o. dgl, vom Ventilelement 6 und/oder Ventilgehäuse 7 im Dosierraum 11 gebildet.

Bei der Abgabe der Flüssigkeit 2 - also bei Erreichen des betätigten Zustands des Dosierventils 2 - werden dann die auf den Vorsprüngen abgesetzten Partikel von der ausströmenden Flüssigkeit 3 mitgerissen und dadurch zumindest weitgehend gleichmäßig in der Flüssigkeit 3, insbesondere beim anschließenden Versprühen, verteilt.

## Patentansprüche

1. Dosierventil (2) zur dosierten Abgabe einer vorzugsweise kosmetischen Flüssigkeit (3), mit einem bewegbaren Ventilelement (6), einem Ventilgehäuse (7), einem zulaufseitigen Einlaßventil (9), einem abgabeseitigen Auslaßventil (10), wobei das Einlaßventil (9) ein Dichtungselement (14) zur Abdichtung zwischen dem Ventilelement (6) und dem Ventilgehäuse (7) bei geschlossenem Einlaßventil (9) aufweist, wobei durch Betätigen des Ventilelements (6) zunächst das Einlaßventil (9) schließbar und erst dann das Auslaßventil (10) zur dosierten Abgabe der Flüssigkeit (3) öffenbar ist, wobei das Dichtungselement (14) am Ventilelement (6) angeordnet und am Ventilelement (6) mittels einer dem Ventilelement (6) zugeordneten Rückstellfeder (12) gesichert ist,
**dadurch gekennzeichnet,**
**daß** das Dichtungselement (14) einen seitlichen Vorsprung zur Festlegung am Ventilelement (6) mittels der Rückstellfeder (12) aufweist und mittels der Rückstellfeder (12) am Ventilelement (6) festgelegt ist.

2. Dosierventil nach Anspruch 1, **dadurch gekennzeichnet, daß** das Dichtungselement (14) zumindest abschnittsweise im wesentlichen ring- oder hülsenförmig ausgebildet ist, bei geschlossenem Einlaßventil (9) radial dichtet und radial innen abgestützt ist, und/oder daß das Dichtungselement (14) radial innen vom Ventilelement (6) abgestützt ist.

3. Dosierventil nach Anspruch 1 oder 2, **dadurch gekennzeichnet, daß** das Dichtungselement (14) am Ventilelement (6) angebracht, insbesondere darauf aufgesteckt ist.

4. Dosierventil nach einem der voranstehenden Ansprüche, **dadurch gekennzeichnet, daß** das Dichtungselement (14) an das Ventilelement (6) oder das Ventilelement (6) an das Dichtungselement (14) angespritzt ist.

5. Dosierventil nach einem der voranstehenden Ansprüche, **dadurch gekennzeichnet, daß** das Dichtungselement (14) einen Ringflansch (16) zur Festlegung am Ventilelement (6) mittels der Rückstellfeder (12) aufweist.

6. Dosierventil nach einem der voranstehenden Ansprüche, **dadurch gekennzeichnet, daß** das Dichtungselement (14) das Ventilelement (6) ringförmig umgibt und/oder daß das Dichtungselement (14) einen kegelstumpfförmigen oder abgerundeten Einführbereich (15) für das Ventilelement (6) oder das Ventilgehäuse (7) aufweist.

7. Dosierventil nach einem der voranstehenden Ansprüche, **dadurch gekennzeichnet, daß** das Dichtungselement (14) in eine vorzugsweise hinterschnittene. Aussparung (23) des Ventilelements (6) eingreift, und/oder daß das Dichtungselement (14) aus einem weicheren oder elastischeren Material als das Ventilelement (6) und das Ventilgehäuse (7) besteht, und/oder daß das Dichtungselement (14) aus einem Elastomer hergestellt, insbesondere spritzgegossen ist.

8. Dosierventil nach einem der voranstehenden Ansprüche, **dadurch gekennzeichnet, daß** das Dichtungselement (14), das Ventilelement (6) und/oder das Ventilgehäuse (7) einstückig ausgebildet und/oder spritzgegossen ist bzw, sind.

9. Dosierventil nach einem der voranstehenden Ansprüche, **dadurch gekennzeichnet, daß** das Ventilelement (6) und/oder das Ventilgehäuse (7) aus Polyamid, Polyoxymethylen oder einem anderen harten Kunststoff hergestellt ist bzw. sind, und/oder daß das Ventilelement (6) sowohl das Einlaßventil (9) als auch das Auslaßventil (10) betätigt bzw. bildet, und/oder daß das Ventilelement (6) starr ausgebildet ist.

10. Vorrichtung (1) zur dosierten Abgabe einer vorzugsweise kosmetischen Flüssigkeit (3), mit einem Behälter (4) für die Flüssigkeit (3) und einem Dosierventil (2),
**dadurch gekennzeichnet,**
**daß** das Dosierventil (2) gemäß einem der voranstehenden Ansprüche ausgebildet ist.

11. Vorrichtung nach Anspruch 10, **dadurch gekennzeichnet, daß** der Behälter (4), insbesondere die Flüssigkeit (3), unter Druck steht oder bringbar ist und/oder ein Treibmittel enthält, insbesondere ein flüchtiges und/oder brennbares Treibmittel, komprimiertes Gras und/oder Kohlendioxid, und/oder daß die Flüssigkeit (3) zerstäubbar ist.

12. Verfahren zur Herstellung eines Dosierventils (2) zur dosierten Abgabe einer vorzugsweise kosmetischen Flüssigkeit (3) gemäß einem der Ansprüche 1 bis 9, wobei ein bewegbares Ventilelement (6) und/oder ein Ventilgehäuse (7) des Dosierventils (2) aus Kunststoff spritzgegossen wird bzw. werden und wobei das Dichtungselement (14) aus einem weicheren oder elastischeren Material als das Ventilelement (6) und/oder das Ventilgehäuse (7) unmittelbar an das Ventilelement (6) angespritzt wird, wobei das Anspritzen unmittelbar in der Spritzform für das Ventilelements (6) erfolgt,
and wobei das Dichtungselement (19) einen seitlichen Vorsprung zur Festlegung am Ventilelement (6) mittels der Rückestellfeder (12) aufweist und mittels der Rückstellfeder (12) am Ventilelement festgelegt ist.

## Claims

1. Metering valve (2) for metered dispensing of a preferably cosmetic liquid (3), with a movable valve element (6), a valve housing (7), a supply-side inlet valve (9), and a dispensing side outlet valve (10), wherein the inlet valve (9) having a sealing element (14) for sealing between the valve element (6) and the valve housing (7) with the inlet valve (9) closed, wherein by actuating the valve element (6) first the inlet valve (9) being closable and only then the outlet valve (10) for metered dispensing of a liquid (3) being openable, wherein the sealing element (14) is arranged on the valve element (6) and secured on the valve element (6) by means of a reset spring (12) which is assigned to the valve element (6),
**characterized in,**
**that** the sealing element (14) comprises a side projection for locking or fixing on the valve element (6) by means of the reset spring (12) and is fixed or locked on the valve element (6) by means of the reset spring (12),

2. Metering valve (2) as claimed in Claim 1, **characterized in that** the sealing element (14) is made at least in sections essentially annular or sleeve-shaped, radially seals with the inlet valve (9) closed and is supported radially inside, and/or that the sealing element (14) is supported radially inside by the valve element (6).

3. Metering valve as claimed in claim 1 or 2, **characterized in that** the sealing element (14) is attached to the valve element (6), especially slipped onto it.

4. Metering valve as in one of the preceding claims, **characterized in that** the sealing element (14) is injected onto the valve element (6) or the valve element (6) is injected onto the sealing element (14),

5. Metering valve as claimed in one of the preceding claims, **characterized in that** the sealing element (14) comprises a ring flange for fixing or locking on the valve element (6) by means of the reset spring (12).

6. Metering valve as claimed in one of the preceding claims, **characterized in that** the sealing element (14) annularly surrounds the valve element (6), and/or that the sealing element (14) comprises a truncated cone-shaped or rounded insertion region (15) for the valve element (6) or the valve housing (7).

7. Metering valve as claimed in one of the preceding claims, **characterized in that** the sealing element (14) engages a preferably undercut recess (23) of the valve element (6), and/or that the sealing element (14) consists of a softer or more elastic material than the valve element (6) and the valve housing (7), and/or that the sealing element (14) is produced, especially injection molded, from an elastomer.

8. Metering valve as claimed in one of the preceding claims, **characterized in that** the sealing element (14), the valve element (6) and/or the valve housing (7) is or are made in one piece and/or is or are injection molded.

9. Metering valve as claimed in one of the preceding claims, **characterized in that** the valve element (6) and/or the valve housing (7) is or are produced from polyamide, polyoxymethylene or another hard plastic, and/or that the valve element (6) actuates or forms both the inlet valve (9) and also the outlet valve (10), and/or that the valve element (6) is made rigid.

10. Device (1) for metered dispensing of a preferably cosmetic liquid (3), with a container (4) for the liquid (3) and a metering valve (2),
**characterized in,**
**that** the metering valve (2) is made according to one of the preceding claims.

11. Device as claimed in claim 10, **characterized in that** the container (4), especially the liquid (3) is under pressure or can be pressurized and/or contains a propellant, especially a volatile and/or flammable propellant, compressed gas and/or carbon dioxide, and/or that the liquid (3) can be atomized.

12. Process for producing a metering valve (2) for metered dispensing of a preferably cosmetic liquid (3) according to one of claims 1 to 9, wherein a movable valve element (6) and/or a valve housing (7) of the metering valve (2) being injection molded from plastic, and wherein the sealing element (14) of a softer or more elastic material than the valve element (6) and/or the valve housing (7) being injected directly onto the valve element (6), wherein injection takes place directly in the injection mold for the valve element (6) and wherein the sealing element comprises a side projection for locking or fixing on the valve element (6) by means of the reset spring (12) and is fixed or locked by means of the reset spring (12) on the valve element.

## Revendications

1. soupape de dosage (2) destinée à la livraison dosée d'un liquide (3) de préférence cosmétique, avec un élément de soupape (6) mobile, un boîtier de soupape (7), une soupape d'admission (9) côté entrée, une soupape d'évacuation (10) côté livraison, la soupape d'admission (9) présentant un élément d'étanchéité (14) pour l'étanchéité entre l'élément de soupape (6) et le boîtier de soupape (7) lorsque la soupape d'admission (9) est fermée, la soupape d'admission (9) pouvant être fermée tout d'abord en actionnant l'élément de soupape (6) et la soupape d'évacuation (10) ne pouvant être ouverte qu'ensuite pour la livraison dosée du liquide (3), l'élément d'étanchéité (14) étant disposé sur l'élément de soupape (6) et étant bloqué sur l'élément de soupape (6) au moyen d'un ressort de rappel (12) associé à l'élément de soupape (6), **caractérisée en ce que** l'élément d'étanchéité (14) présente une saillie latérale pour la fixation sur l'élément de soupape (6) au moyen du ressort à rappel (12) et est fixé sur l'élément de soupape (6) au moyen du ressort de rappel (12).

2. Soupape de dosage selon la revendication 1, **caractérisée en ce que** l'élément d'étanchéité (14) est réalisé au moins par endroits essentiellement en forme d'anneau ou de douille, rend étanche radialement lorsque la soupape d'admission (9) est fermée et est appuyé radialement à l'intérieur, et/ou **en ce que** l'élément d'étanchéité (14) est en appui radialement à l'intérieur de l'élément de soupape (6).

3. Soupape de dosage selon la revendication 1 ou 2, **caractérisée en ce que** l'élément d'étanchéité (14) est monté sur l'élément de soupape (6), en particulier emboîté dessus.

4. Soupape de dosage selon l'une quelconque des revendications précédentes, **caractérisée en ce que** l'élément d'étanchéité (14) est moulé par injection sur l'élément de soupape (6) ou l'élément de soupape (6) est moulé par injection sur l'élément d'étanchéité (14).

5. soupape de dosage selon l'une quelconque des revendications précédentes, **caractérisée en ce que** l'élément d'étanchéité (14) présente une bride annulaire (16) pour la fixation sur l'élément de soupape (6) au moyen du ressort de rappel (12).

6. Soupape de dosage selon l'une quelconque des revendications précédentes, **caractérisée en ce que** l'élément d'étanchéité (14) entoure de manière annulaire l'élément de soupape (6) et/ou **en ce que** l'élément d'étanchéité (14) présente une zone d'introduction (15) tronconique ou arrondie pour l'élément de soupape (6) ou le boîtier de soupape (7).

7. Soupape de dosage selon l'une quelconque des revendication précédentes, **caractérisée en ce que** l'élément d'étanchéité (14) s'engage dans un évidement (23) de préférence contre-dépouillé de l'élément de soupape (6), et/ou **en ce que** l'élément d'étanchéité (14) se compose d'une matière plus souple ou plus élastique que l'élément de soupape (6) et le boîtier de soupape (7), et/ou **en ce que** l'élément d'étanchéité (14) est fabriqué en un élastomère, en particulier moulé par injection.

8. Soupape de dosage selon l'une quelconque des revendications précédentes, **caractérisée en ce que** l'élément d'étanchéité (14), l'élément de soupape (6) et/ou le boîtier de soupape (7) est ou sont réalisé(s) et/ou moulé(s) par injection d'un seul tenant.

9. Soupape de dosage selon l'une quelconque des revendications précédentes, **caractérisée en ce que** l'élément de soupape (6) et/ou le boîtier de soupape (7) est ou sont fabriqué(s) en polyamide, polyoxyméthylène ou en une autre matière plastique dure, et/ou **en ce que** l'élément de soupape (6) actionne ou forme la soupape d'admission (9) ainsi que la soupape d'évacuation (10), et/ou **en ce que** l'élément de soupape (6) est réalisé de manière rigide.

10. Dispositif (1) destiné à la livraison dosée d'un liquide (3) de préférence cosmétique, avec un récipient (4) pour le liquide (3) et une soupape de dosage (2), **caractérisé en ce que** la soupape de dosage (2) est réalisée selon l'une quelconque des revendications précédentes.

11. Dispositif selon la revendication 10, **caractérisé en ce que** le récipient (4), en particulier le liquide (3) se trouve ou peut être amené sous pression et/ou continent un agent propulseur, en particulier un agent propulseur volatil et/ou inflammable, du gaz comprimé et/ou du dioxyde de carbone, et/ou **en ce que** le liquide (3) peut être pulvérisé.

12. Procédé de fabrication d'une soupape de dosage (2) destiné à la livraison dosée d'un liquide (3) de préférence cosmétique selon l'une quelconque des revendications 1 à 9, un élément de soupape (6) mobile et/ou un boîtier de soupape (7) de la soupape de dosage (2) étant moulé(s) par injection en matière plastique et l'élément d'étanchéité (14) étant moulé par injection en une matière plus souple ou plus élastique que l'élément d'étanchéité (6) et/ou le boîtier de soupape (7) directement sur l'élément de soupape (6), le moulage par injection étant effectué directement dans le moule d'injection pour l'élément de soupape (6), et l'élément d'étanchéité (14) présentant une saillie latérale pour la fixation sur l'élément de soupape (6) au moyen du ressort de rappel (12) et étant fixé sur l'élément de soupape au moyen du ressort de rappel (12).
